# EUROPÄISCHE PATENTSCHRIFT

(11) **EP 1 579 731 B1**
(45) Veröffentlichungstag und Bekanntmachung des Hinweises auf die Patenterteilung: **16.08.2006**
(21) Anmeldenummer: 03735665.6
(22) Anmeldetag: 23.06.2003
(51) Int. Cl.: H05B 6/12

(54) **INDUKTIONSKOCHFELD**
INDUCTION HOB
PLAN DE CUISSON A INDUCTION

(30) Priorität: 20.12.2002 ES 200203049
(43) Veröffentlichungstag der Anmeldung: 28.09.2005
(73) Patentinhaber: BSH Bosch und Siemens Hausgeräte GmbH, 81739 München (DE)
(72) Erfinder: Ferrer Salilas, Alejandro, Jesus, 50017 Zaragoza (ES); Arnal Valero, Adolfo, 50009 Zaragoza (ES)
(86) Internationale Anmeldenummer: PCT/EP2003/006594
(87) Internationale Veröffentlichungsnummer: WO 2004/060020

(56) Entgegenhaltungen:
- EP-A- 0 449 347
- EP-A- 0 936 843
- DE-A- 19 604 436
- US-A- 4 549 052

## Beschreibung

### AUFGABE DER ERFINDUNG

Die vorliegende Erfindung betrifft, wie in der Beschreibung ausgeführt, ein Induktionskochfeld, bei dem die Herstellung des Gehäuses, das den Induktor und verschiedene Bauteile einfasst, derart vereinfacht werden soll, so dass das Gehäuse in wenigen Arbeitsschritten mit hoher Maßgenauigkeit hergestellt werden kann.

### ALLGEMEINER STAND DER TECHNIK

Es sind Haushaltsinduktionskochfelder bekannt, bei denen ein Gefäß, das auf der Kochfeldplatte angeordnet ist, unter völliger Abwesenheit einer Wärmquelle erwärmt wird. Bei diesen Kochfeldern ist eine Kochfeldplatte vorgesehen, auf der die Gefäße, die erwärmt werden sollen, angeordnet werden, und unterhalb der zumindest ein Induktor vorgesehen ist, der das Hauptbauteil ist, mittels dem die Erwärmung erfolgt. Die entsprechende Kochfeldplatte ist, wie bei anderen Kochfeldarten, in einer Öffnung der Arbeitsplatte befestigt. Die genannten Bauteile und der Induktor ihrerseits sind in einem Gehäuse angeordnet, das einen mit der Kochfeldplatte verbundenen Boden und Seitenwände aufweist, die einen Raum eingrenzen, in dem der Induktor angeordnet oder montiert ist.

Der Aufbau des Gehäuses und seine Montage weisen dahingehend Nachteile auf, dass eine Reihe von in erheblichem Maße komplexen Vorgängen erforderlich ist, die die Montagearbeitszeit verlängern. Außerdem ist es aufgrund der verschiedenen Vorrichtungsabmessungen und arten notwendig, verschiedene Gehäuse vorzusehen, die bezüglich der Wandstärke unterschiedliche Abmessungen aufweisen. Andererseits ist für die Montage der Kochfeldplatte die Gliederung von verschiedenen Elementen auf der Platte erforderlich, die verschiedene Funktionen aufweisen und unabhängig von dem Gehäuse, das den Induktor beinhaltet, hergestellt werden.

Den der Erfindung am nöchsten stehenden Stand der Technik stellen die Dokumente DE-A-196 04 436 und EP-A-0 449 347 dar.

### BESCHREIBUNG DER ERFINDUNG

Zum Erreichen der Ziele und Vermeiden der Nachteile, die in vorhergehenden Abschnitten angegeben sind, umfasst die Erfindung ein Kochfeld mit einer Kochfeldplatte, unterhalb der zumindest ein Induktor angeordnet ist, der in einem Gehäuse angeordnet ist, welches Gehäuse einen Gehäuseboden und seitlich hochgezogene, mit der Kochfeldplatte verbundene Seitenwände aufweist, die einen Gehäuseinnenraum eingrenzen, in dem der Induktor angeordnet ist.

Erfindungsgemäß ist zumindest ein Teilbereich des Gehäusebodens als ein einstückiges Kunststoffprofilteil ausgebildet.

Erfindungsgemäß trägt das Kunststoffprofilteil Kochfeldkomponenten des Induktors.

Erfindungsgemäß ist das Kunststoffprofilteil mit einem Kochfeldrahmen verbunden.

Neuartigerweise ist das bezeichnete Gehäuse gemäß der Erfindung als einstückiges Kunststoffprofilteil ausgebildet.

Neuartigerweise ist die Formgebung und/oder Materialstärke des Kunststoffprofilteils gemäß der Erfindung entsprechend der jeweiligen funktionalen Erfordernisse variiert und angepasst.

An dem Gehäuse kann zumindest ein Funktionalelement zur Bauteilreduzierung einstückig ausgebildet sein.

Das Funktionalelement kann über eine Solltrennstelle mit dem Gehäuse einstückig verbunden sein.

Nach einer Abtrennung des Funktionalelements an der Solltrennstelle ist das Funktionalelement einsatzbereit an das Gehäuse gehaltert, vorzugsweise geklemmt und/oder geschraubt.

Das Funktionalelement ist als ein Rastelement ausgebildet, mit dem zumindest eine Kochfeldkomponente, etwa ein Induktorenträger, Kühlluftgebläse oder eine elektronische Steuereinrichtung, lösbar in dem Gehäuse befestigt ist.

Das Rastelement weist eine Auflaufschräge auf, entlang der die Kochfeldkomponente in eine Rastverbindung mit dem Rastelement geführt ist.

Das Rastelement kann über einen federelastischen Verbindungssteg mit dem Gehäuse verbunden sein.

Das Rastelement ist mit einem Seitenanschlag ausgebildet, der zur ortsfesten Halterung eines Induktorenträgers parallel zur Kochfeldplatte in Anlage mit dem Induktorenträger ist.

Das Rastelement weist einen Höhenanschlag auf, mit dem die Höhenposition der Kochfeldkomponente in dem Gehäuse festgelegt ist. Dem benannten Rastelement kann eine Druckfeder zugeordnet sein, die den Induktorenträger mit einer zur Kochfeldplatte gerichteten Federkraft gegen den Höhenanschlag drückt.

Wenn die Kochfeldplatte demontiert ist, wird der Induktorenträger mittels der Druckfeder in eine Montagestellung gegen den Höhenanschlag gedrückt.

Bei montierter Kochfeldplatte drückt diese den Induktorenträger in eine Betriebsstellung unterhalb der Montagestellung.

Der Seitenanschlag des Rastelements führt den Induktorenträger vertikal beim Verschieben zwischen der Montagestellung und der Betriebsstellung oder bei der Montage oder Demontage.

Das Funktionalelement ist als ein Lagerelement zur Lagerung des Köchfeldes in einem Arbeitsplatten-Ausschnitt ausgebildet.

Das Funktionalelement ist als eine Luftleitwand für einen Kühlluftstrom ausgebildet.

Das Funktionalelement ist als eine Zugentlastung für Kabel ausgebildet.

Erfindungsgemäß ist das Kochfeld ein Mixed-Kochfeld.

Mit der beschriebenen Gestaltung weist das Kochfeld der Erfindung die Vorteile auf, dass ermöglicht ist, das Gehäuse auf einfache Weise, in wenigen Arbeitsschritten und mit hoher Maßgenauigkeit herzustellen. Außerdem kann die Anpassung auf einfache Weise durch die entsprechend angepassten Spritzgussformteile erfolgen. Die angepasste Formgebung verringert die Gefahr, dass sich das Gehäuse aufgrund von Wärmespannungen oder aufgrund von mechanischen Spannungen verzieht.

Andererseits können ohne großen Zusatzaufwand Funktionalelemente, d.h. weitere Elemente für den Zusammenbau des Induktionskochfeldes und die Kochfeld-Montage in einem Arbeitsplatten-Ausschnitt ausgebildet sein, um den Montageaufwand weiter zu reduzieren. Ein weiterer Vorteil liegt darin, dass nach der Formgebung des Gehäuses das Funktionalelement in einfacher Weise, vorteilhaft und ohne Werkzeug von dem Gehäuse abgetrennt werden kann. Ein weiterer Vorteil liegt darin, dass sowohl das Gehäuse als auch die zusätzlich benötigten Funktionalelemente, etwa Befestigungselemente zur Halterung von Stromkabeln, durch einen einzigen Arbeitsvorgang gefertigt werden können. Materialaufwand, Herstellungsaufwand und Herstellungskosten können dadurch reduziert werden.

Die Kochfeldkomponente ist bei der Montage einfach im Gehäuse zu befestigen und kann einfach vom Gehäuse demontiert werden. Die Montage/Demontage der Kochfeldkomponente erfolgt daher schnell, ohne großen Aufwand und trotzdem zuverlässig. Gemäß einer vorteilhaften Ausgestaltung der Erfindung ergibt sich eine weitere Montageerleichterung dadurch, dass jedes Rastelement mit einer Schrägfläche versehen ist. Diese ist bei der Montage der Kochfeldkomponente mit einer Kante der Kochfeldkomponente in Anlage bringbar. Anschließend ist die Kante der Kochfeldkomponente entlang der Schrägfläche in einen Rasteingriff mit dem Rastelement führbar.

In einer vorteilhaften Ausgestaltung der Erfindung ist das Rastelement über einen elastischen Verbindungssteg mit dem Gehäuse verbunden. Dadurch schnappt der Rastvorsprung, nachdem er aus seiner Ursprungsposition gebracht ist und die Kochfeldkomponente eingerastet ist, selbsttätig wieder in seine Ursprungsposition zurück. Gegebenenfalls wird durch eine elastische Verformung des Verbindungsstegs auch ein mögliches Übermaß der Kochfeldkomponente ausgeglichen. Deshalb können auch Kochfeldkomponenten, die mit größeren Fertigungstoleranzen gefertigt sind, sicher durch das Rastelement gehaltert werden.

Andererseits ist in einfacher Weise eine werksseitig vormontierte Einheit herstellbar, ohne dass eine Verlagerung des Induktorenträgers im Gehäuse zu befürchten ist. Die Kochfeldkomponenten sind in einfacher Weise in vertikaler Richtung festgelegt. Durch den elastischen Druck gegen den Induktorträger können Fertigungstoleranzen ausgeglichen werden. Außerdem ist gewährleistet, dass der Induktor in Anlage mit der Unterseite der Kochfeldplatte positioniert ist.

Ein weiterer Vorteil der Erfindung liegt in der Montageerleichterung beim Verschieben des Induktorenträgers zwischen der Montagestellung und der Betriebsstellung oder bei der Montage oder Demontage.
Weitere Vorteile der Erfindung liegen darin, dass dem Gehäuse eine erhöhte Funktionalität verliehen und ein zusätzliches Luftleitblech innerhalb des Gehäuses eingespart wird.

Im folgenden sind zum besseren Verständnis der Beschreibung und als Bestandteil derselben einige Figuren beigefügt, in denen beispielhaft und nicht beschränkend die Aufgabe der Erfindung dargestellt ist.

### BESCHREIBUNG DER FIGUREN

Figur 1 stellt eine perspektivische Ansicht des Gehäuses dar, das die Platte und die Induktionselemente des Kochfelds des Beispiels der vorliegenden Schrift einfasst.
Figur 2 stellt eine teilweise Schnittansicht des Kochfelds, das in Figur 1 bezeichnet ist, in seiner Anordnung auf der entsprechenden Arbeitsplatte dar.
Figur 3 stellt eine Blattfeder mit einem Lagerkörper in ihrem Inneren dar, der im Beispiel der Erfindung eingesetzt ist.
Figur 4 stellt eine perspektivische Ansicht des Gehäuses von Figur 1 dar, wenn die Platte und die Induktionselemente darin untergebracht sind.
Figur 5 stellt ein Detail des Kochfelds des vorliegenden Beispiels dar, in dem neben anderen Elementen Rastelemente, eine Kabelhalterung und eine Solltrennstelle zu sehen ist.
Figur 6 zeigt einen Abschnitt gemäß dem Schnitt A-A, der in der vorhergehenden Figur 5 bezeichnet ist.
Figur 7 stellt einen Schnitt der Kabelhalterung dar, der in der vorherigen Figur 5 bezeichnet ist.
Figur 8 stellt schematisch eine Montagestellung (I) und eine Betriebsstellung (II) im Kochfeld des vorliegenden Beispiels dar.
Figur 9 stellt eine perspektivische Ansicht einiger Rastelemente im Kochfeld des vorliegenden Beispiels dar.
Figur 10 stellt eine perspektivische Ansicht eines Gebläses und einiger Kühlluftleitwände dar.
Figur 11 zeigt eine Seitenansicht von Funktionalelementen zur Halterung einer Elektronikplatine.
Figur 12 zeigt in Vogelperspektive Funktionalelemente zur Zugentlastung von Kabeln unterschiedlicher Durchmesser.
Figur 13 zeigt das Gehäuse mit zwei einstückig ausgebildeten Kunststoffprofilteilen des Gehäusebodens.
Figur 14 zeigt einen Kochfeldrahmen mit einem einstückig ausgebildeten Kunststoffprofilteil des Gehäusebodens.

### BESCHREIBUNG VON AUSFÜHRUNGSBEISPIELEN DER ERFINDUNG

Im folgenden wird unter Bezugnahme auf die in den Figuren übernommenen Bezugszeichen ein Beispiel der Erfindung beschrieben.

Dementsprechend weist das Induktionskochfeld dieses Ausführungsbeispiels ein Gehäuse 1 sowie einen Gehäuseboden 3 und seitlich hochgezogene Seitenwände 5 auf; wobei das Kochfeld zu denen gehört, die eine Glaskeramikplatte 7 mit Induktionselementen 23 unter derselben aufweisen.

Die Formgebung und die Materialstärke des Gehäuses 1 könnte offensichtlich gemäß den Erfordernissen in anderen Ausführungsbeispielen variieren.

Es sind Funktionalelemente vorgesehen, wie der Lagerzapfen 11, die Rastelemente 19, die Kabelhalterungen 35, das Rastelement 47 und die Kühlluftleitwände 57. Diese Funktionalelemente ermöglichen es, die Komponentenzahl zu reduzieren.

Außerdem ist der Kabelhalter 35 über eine Solltrennstelle 37 einstückig mit dem Gehäuse 1 verbunden.

Das Funktionalelement 35 ist nach der Abtrennung des Elements 35 an der bezeichneten Stelle 37 geklemmt und/oder geschraubt an das Gehäuse 1 gehaltert.

Das Funktionalelement (19, 47) ist als Rastelement ausgebildet, mit dem zumindest eine Kochfeldkomponente, etwa ein Induktorenträger 21, ein Kühlluftgebläse 55 oder eine elektronische Steuereinrichtung 43, lösbar in dem Gehäuse 1 befestigt ist.

Außerdem weist dieses Funktionalelement (19, 47) eine Auflaufschräge 34 auf, entlang der die Kochfeldkomponente in eine Rastverbindung mit diesem Element geführt ist.

Andererseits ist das Rastelement (19, 47) über einen federelastischen Verbindungssteg 30 mit dem Gehäuse 1 verbunden.

An dem mehrfachen Rastelement (19, 47) ist ein Seitenanschlag 33 ausgebildet, der zur ortsfesten Halterung des Induktorenträgers 21 parallel zur Platte 7 in Anlage mit dem Induktorenträger 21 ist.

Dieses Element (19, 47) weist einen Höhenanschlag 31 auf, mit dem die Höhenposition der Kochfeldkomponente in dem Gehäuse 1 festgelegt ist.

Dem Rastelement 19 wird eine Druckfeder 29 zugeordnet, die den Induktorenträger 21 mit einer zur Kochfeldplatte 7 gerichteten Federkraft gegen den Höhenanschlag 31 drückt.

Wenn die Kochfeldplatte 7 demontiert ist, wird der Induktorenträger 21 mittels der Druckfeder 29 (Betriebsstellung 1) gegen den Höhenanschlag 31 gedrückt.

Bei montierter Kochfeldplatte 7 drückt diese den Induktorenträger 21 in eine zweite Betriebsstellung II unterhalb der Montagestellung I.

Der Seitenanschlag 33 des Rastelements 19 führt den Induktorenträger 21 vertikal beim Verschieben zwischen der Montagestellung I und der Betriebsstellung II oder bei der Montage oder Demontage.

Das bezeichnete Funktionalelement ist als ein Lagerelement 11 zur Lagerung des Kochfeldes 7 in einem Ausschnitt einer Arbeitsplatte 10 ausgebildet.

Das betreffende Funktionalelement ist als eine Luftleitwand 57 für einen Kühlluftstrom ausgebildet.

Außerdem ist in den Figuren ein Kühllufteintritt 51 und ein Kühlluftaustritt 53 zu sehen.

In Figur 11 ist eine Seitenansicht von Funktionalelementen 47, 48 zur Halterung einer Elektronikplatine 43 gezeigt. Das Funktionalelement 47 auf der rechten Seite wird die Elektronikplatine 43 unter einer Rastnase 58 des Funktionalelements 47 gehalten. Auf der linken Seite ist die Elektronikplatine 43 durch einen federelastischer Zapfen 59 des Funktionalelementes 48 festgeklemmt, der zum Einschieben der Elektronikplatine 43 aus seiner Ruhelage entgegen der gezeigten Pfeilrichtung bewegt werden kann. Ist die Elektronikplatine 43 eingefügt, so schnappt der federelastische Zapfen 59 in Pfeilrichtung in seine Ruhelage zurück und klemmt damit die Elektronikplatine 43 in ihrer Position fest.

In Figur 12 sind in Vogelperspektive Funktionalelemente 60, 61, 62 zur Zugentlastung von Kabeln 41, 42 unterschiedlicher Durchmesser gezeigt. Die Kabel 41, 42, können durch eine Öffnung der Seitenwand 5 des Kunststoffprofilteils 2 in das Gehäuse 1 eingeführt werden. Ein Kabel 41 mit einem geringen Durchmesser wird in einen Spalt 63, der durch eine elastische Seitenwand 65 des Funktionalelements 60 und durch eine elastische Seitenwand 66 des Funktionalelements 61 gebildet wird geführt. Ein Kabel 42 mit einem größeren Durchmesser wird in einen Spalt 64, der durch eine elastische Seitenwand 67 des Funktionalelements 61 und durch eine elastische Seitenwand 68 des Funktionalelements 62 gebildet wird geführt. Wird nun auf das Kabel 41 bzw. 42 ein Zug in Pfeilrichtung ausgeübt, so wird der entsprechende Spalt 63 bzw. 64 durch die elastischen Seitenwände 65 und 66 bzw. 67 und 68 verringert und somit das Kabel 41 bzw. 42 festgeklemmt, was eine Zugentlastung bewirkt.

Als alternative Ausführungsform ist in Figur 13 das Gehäuse 1 mit zwei einstückig ausgebildeten Kunststoffprofilteilen 2 des Gehäusebodens 3 gezeigt. Die beiden Kunststoffprofilteile 2 sind mit Befestigungselementen, die an jedem der Kunststoffprofilteile 2 ausgebildet sind an einem Kochfeldrahmen 4 befestigt. Beispielsweise sind die Kunststoffprofilteile 2 mit dem Kochfeldrahmen 4 verschraubt, so dass beide voneinander wieder gelöst werden können. Dadurch wird ein Austauschen defekter Teile erleichtert.

Figur 14 zeigt eine Ausführungsform der Erfindung die für Mixed-Kochfelder verwendet werden kann, d.h. für Kochfelder, die neben zumindest einer Kochstelle mit Induktoren noch zumindest eine Kochstelle mit einer anderen Beheizungsart, wie beispielsweise ein Gas-Kochfeld oder eine Strahlungswärmequelle aufweist. Dazu ist das einstückig ausgebildete Kunststoffprofilteil 2 an dem Kochfeldrahmen 4 derart befestigt, dass der Kochfeldrahmen 4 noch einen separaten Bereich 8 für die Kochstelle der anderen Beheizungsart umfasst. Auf diese Weise kann beispielsweise zur Halterung einer Strahlungswärmequelle ein Gehäusebodenteil aus Metall an dem Kochfeldrahmen 4 befestigt werden (nicht gezeigt), der der Temperaturbelastung durch die Strahlungswärmequelle standhalten kann. Vorieilhafteniveise ist der Gehäusebodenteil aus Metall zu dem Kunststoffprofilteil 2 wärmeisoliert, um eine Beschädigung des Kunststoffprofilteil bei hohen Temperaturen der Strahlungswärmequelle zu verhindern.

In der folgenden Auflistung sind andere Elemente bezeichnet, auf die in den Figuren Bezug genommen wird.
- 9: Gehäuseinnenraum
- 13: Randleiste
- 15: Blattfeder
- 27: Montageöffnungen in den Induktorenträgern, durch die die Rastelemente
- 19: geführt werden
- 29: Druckfeder
- 39: Aussparungen für den Kabelhalter
- 41: Kabel
- 45: Einschraubsockel

### BEZUGSZEICHENLISTE

| | | | |
|---|---|---|---|
| 1. Gehäuse | | 51. Kühllufteintritt | |
| 2. Kunststoffprofilteil | | 52. | |
| 3. Gehäuseboden | | 53. Kühlluftaustritt | |
| 4. Kochfeldrahmen | | 54. | |
| 5. hochgezogene Seitenwände | | 55. Gebläse | |
| 6. Befestigungselement | | 56. | |
| 7. Glaskeramikplatte | | 57. Kühlluftleitwände | |
| 8. Bereich für andere Kochstelle | | 58. Rastnase | |
| 9. Gehäuseinnenraum | | 59. federelastischer Zapfen | |
| 10. Arbeitsplatte | | 60. Funktionalelement zur Zugentlastung | |
| 11. Lagerzapfen | | 61. Funktionalelement zur Zugentlastung | |
| 12. | | 62. Funktionalelement zur Zugentlastung | |
| 13. Randleiste | | 63. Spalt zur Zugentlastung | |
| 14. | | 64. Spalt zur Zugentlastung | |
| 15. U-förmige Blattfeder mit zwei Federschenkeln | | 65. elastische Seitenwand | |
| 16. | | 66. elastische Seitenwand | |
| 17. | | 67. elastische Seitenwand | |
| 18. | | 68. elastische Seitenwand | |
| 19. Rastelemente | | 69. | |
| 20. | | 70. | |
| 21. Induktorenträger | | 71. | |
| 22. | | 72. | |
| 23. Induktoren | | 73. | |
| 24. | | 74. | |
| 25. | | 75. | |
| 26. | | 76. | |
| 27. Montageöffnungen in den Induktorenträgern, durch die die Rastelemente 19 geführt werden | | 77. | |
| 28. | | 78. | |
| 29. Druckfeder | | 79. | |
| 30. Federelastischer Steg | | 80. | |
| 31. Höhenanschlag | | 81. | |
| 32. | | 82. | |
| 33. Seitenanschlag | | 83. | |
| 34. Auflaufschräge | | 84. | |
| 35. Kabelhalter | | 85. | |
| 36. | | 86. | |
| 37. Solltrennstelle | | 87. | |
| 38. | | 88. | |
| 39. Aussparungen für den Kabelhalter | | 89. | |
| 40. | | 90. | |
| 41. Kabel | | 91. | |
| 42. Kabel mit großem Durchmesser | | 92. | |
| 43. elektronische Steuereinrichtung | | 93. | |
| 44. | | 94. | |
| 45. Einschraubsockel | | 95. | |
| 46. | | 96. | |
| 47. weiteres Rastelement | | 97. | |
| 48. Funktionalelement | | 98. | |
| 49. | | 99. | |
| 50. | | | |

## Patentansprüche

1. Kochfeld mit einer Kochfeldplatte (7), unterhalb der zumindest ein Induktor (23) angeordnet ist, der in einem Gehäuse (1) angeordnet ist, welches Gehäuse (1) einen Gehäuseboden (3) und seitlich hochgezogene, mit der Kochfeldplatte (7) verbundene Seitenwände (5) aufweist, die einen Gehäuseinnenraum (9) eingrenzen, in dem der Induktor (23) angeordnet ist, **dadurch gekennzeichnet, dass** zumindest ein Teilbereich des Gehäusebodens (3) als ein einstückiges Kunststoffprofifteil (2) ausgebildet ist.

2. Kochfeld nach Anspruch 2, **dadurch gekennzeichnet, dass** das Kunststoffprofilteil (2) Kochfeldkomponenten des Induktors (23) trägt.

3. Kochfeld nach Anspruch 1 oder 2, **dadurch gekennzeichnet, dass** das Kunststoffprofilteil (2) mit einem Kochfeldrahmen (4) verbunden ist

4. Kochfeld nach einem der vorhergehenden Ansprüche, **dadurch gekennzeichnet, dass** das Gehäuse (1) als das einstückige Kunststoffprofilteil (2) ausgebildet ist.

5. Kochfeld nach einem der vorhergehenden Ansprüche, **dadurch gekennzeichnet, dass** die Formgebung und/oder Materialstärke des Kunststoffprofilteils (2) entsprechend den jeweiligen funktionalen Erfordernissen variiert und angepasst ist.

6. Kochfeld nach einem der vorhergehenden Ansprüche, **dadurch gekennzeichnet, dass** zumindest ein Funktionalelement (11, 19, 35, 47, 57) an dem Kunststoffprofilteil (2) zur Bauteilreduzierung einstückig ausgebildet ist.

7. Kochfeld nach Anspruch 6, **dadurch gekennzeichnet, dass** das Funktionalelement (35) über eine Solltrennstelle (37) mit dem Kunststoffprofilteil (2) einstückig verbunden ist.

8. Kochfeld nach Anspruch 7, **dadurch gekennzeichnet, dass** nach einer Abtrennung des Funktionalelementes (35) an der Solltrennstelle (37) das Funktionalelement (35) als separates Bauteil einsatzgerecht an das Gehäuse (1) gehaltert, vorzugsweise geklemmt und/oder geschraubt ist.

9. Kochfeld nach einem der Ansprüche 6 bis 8, **dadurch gekennzeichnet, dass** das Funktionalelement (19, 47) als ein Rastelement ausgebildet ist, mit dem zumindest eine Kochfeldkomponente, etwa ein Induktorenträger (21), ein Kühlluftgebläse (55) oder eine elektronische Steuereinrichtung (43), lösbar in dem Gehäuse (1) befestigt ist.

10. Kochfeld nach Anspruch 9, **dadurch gekennzeichnet, dass** das Rastelement (19, 47) eine Auflaufschräge (34) aufweist, entlang der die Kochfeldkomponente in eine Rastverbindung mit dem Rastelement geführt ist.

11. Kochfeld nach einem der Ansprüche 9 oder 10, **dadurch gekennzeichnet, dass** das Rastelement (19, 47, 59, 65, 66, 67, 68) über einen federelastischen Verbindungssteg (30) mit dem Gehäuse (1) verbunden ist.

12. Kochfeld nach einem der Ansprüche 9 bis 11, **dadurch gekennzeichnet, dass** an dem Rastelement (19, 47) ein Seitenanschlag (33) ausgebildet ist, der zur ortsfesten Halterung des Induktorenträgers (21) parallel zur Kochfeldplatte (7) in Anlage mit dem Induktorenträger (21) ist.

13. Kochfeld nach einem der Ansprüche 9 bis 12, **dadurch gekennzeichnet, dass** das Rastelement (19, 47) einen Höhenanschlag (31) aufinreist, mit dem die Höhenposition der Kochfeldkomponente in dem Gehäuse (1) festgelegt ist.

14. Kochfeld nach Anspruch 13, **dadurch gekennzeichnet, dass** dem Rastelement (19) eine Druckfeder (29) zugeordnet ist, die den Induktorenträger (21) mit einer zur Kochfeldplatte (7) gerichteten Federkraft gegen den Höhenanschlag (31) drückt.

15. Kochfeld nach Anspruch 14, **dadurch gekennzeichnet, dass** bei demontierter Kochfeldplatte (7) der Induktorenträger (21) mittels der Druckfeder (29) in einer Montagestellung (I) gegen den Höhenanschlag (31) gedrückt ist.

16. Kochfeld nach einem der Ansprüche 14 oder 15, **dadurch gekennzeichnet, dass** bei montierter Kochfeldplatte (7) die Kochfeldplatte (7) den Induktorenträger (21) in eine Betriebsstellung (II) unterhalb der Montagestellung (I) drückt.

17. Kochfeld nach einem der Ansprüche 12 bis 16, **dadurch gekennzeichnet, dass** der Seitenanschlag (33) des Rastelements (19) den Induktorenträger (21) beim Verschieben zwischen der Montagestellung (I) und der Betriebsstellung (II) bzw. bei der Montage oder Demontage vertikal führt.

18. Kochfeld nach einem der Ansprüche 6 bis 17, **dadurch gekennzeichnet, dass** das Funktionalelement als ein Lagerelement (11) zur Lagerung des Kochfeldes in einem Arbeitsplatten-Ausschnitt ausgebildet ist.

19. Kochfeld nach einem der Ansprüche 6 bis 17, **dadurch gekennzeichnet, dass** das Funktionalelement als eine Luftleitwand (57) für einen Kühlluftstrom ausgebildet ist.

20. Kochfeld nach einem der Ansprüche 6 bis 17, **dadurch gekennzeichnet, dass** das Funktionalelement als eine Zugentlastung (60, 61, 62) für Kabel (41, 42) ausgebildet ist.

## Claims

1. Hob with a hob plate (7) below which is arranged at least one inductor (23) arranged in a housing (1), which housing (1) has a housing base (3) and laterally drawn-up side walls (5), which are connected with the hob plate (7) and which bound a housing interior space (9) in which the inductor (23) is arranged, **characterised in that** at least a part region of the housing base (3) is constructed as an integral plastics material profile part (2).

2. Hob according to claim 2, **characterised in that** the plastics material profile part (2) carries hob components of the inductor (23).

3. Hob according to claim 1 or 2, **characterised in that** the plastics material profile part (2) is connected with a hob frame (4).

4. Hob according to one of the preceding claims, **characterised in that** the housing (1) is constructed as the integral plastics material profile part (2).

5. Hob according to one of the preceding claims, **characterised in that** the shape and/or the material thickness of the plastics material profile part (2) is varied and adapted in correspondence with the respective functional requirements.

6. Hob according to one of the preceding claims, **characterised in that** at least one functional element (11, 19, 35, 47, 57) is integrally constructed at the plastics material profile part (2) for component reduction.

7. Hob according to claim 6, **characterised in that** the functional element (35) is integrally connected with the plastics material profile part by way of a frangible location (37).

8. Hob according to claim 7, **characterised in that** after separation of the functional element (25) at the frangible location (37) the functional component (35) is mounted as separate component appropriate to use at the housing (1), preferably clamped and/or screw-connected.

9. Hob according to one of claims 6 to 8, **characterised in that** the functional element (19, 47) is constructed as a detent element by which at least one hob component, for example an inductor carrier (21), a cooling air fan (55) or an electronic control device (43), is detachably fastened in the housing (1).

10. Hob according to claim 9, **characterised in that** the detent element (19, 47) has an entry chamfer (34), along which the hob component is guided into a detent connection with the detent elements.

11. Hob according to one of claims 9 and 10, **characterised in that** the detent element (19, 47, 59, 65, 66, 67, 68) is connected with the housing (1) by way of a resilient connecting web (30).

12. Hob according to one of claims 9 and 11, **characterised in that** a lateral abutment (33) is formed at the detent element (19, 47) and is for fixed mounting of the inductor carrier (21) parallel to the hob plate (7) in contact with the inductor carrier (21).

13. Hob according to one of claims 9 and 12, **characterised in that** the detent element (19, 47) has a height abutment (31) by which the height position of the hob component in the housing (1) is fixed.

14. Hob according to claim 13, **characterised in that** a compression spring (29), which presses the inductor carrier (21) against the height abutment (31) by a spring force directed towards the hob plate (7), is associated with the detent element (19).

15. Hob according to claim 14, **characterised in that** when the hob plate (7) is demounted the inductor carrier (21) is pressed by means of the compression spring (29) against the height abutment (31) into a mounting setting (I).

16. Hob according to one of claims 14 and 15, **characterised in that** when hob plate (7) is mounted the hob plate (7) presses the inductor carrier (21) into an operational setting (II) below the mounting setting (1).

17. Hob according to one of claims 12 and 16, **characterised in that** the lateral abutment (33) of the detent element (19) vertically guides the inductor carrier (21) during displacement between the mounting setting (I) and the operational setting (II) or during the mounting or demounting.

18. Hob according to one of claims 6 to 17, **characterised in that** the functional element is constructed as a mounting element (11) for mounting the hob in a worktop cutout.

19. Hob according to one of claims 6 to 17, **characterised in that** the functional element is constructed as an air guide wall (57) for a cooling air flow.

20. Hob according to one of claims 6 to 17, **characterised in that** the functional element is constructed as a tension relief means (60, 61, 62) for a cable (41, 42).

## Revendications

1. Plan de cuisson doté d'une plaque de plan de cuisson (7) en dessous de laquelle est disposé au moins un inducteur (23) placé dans un boîtier (1), lequel boîtier (1) présente un fond de boîtier (3) et des parois latérales (5) rehaussées sur les côtés, raccordées à la plaque de plan de cuisson (7), qui délimitent un espace intérieur du boîtier (9), dans lequel est placé l'inducteur (23), **caractérisé en ce qu'**au moins une zone partielle du fond du boîtier (3) est formée comme une pièce profilée (2) en plastique en une seule pièce.

2. Plan de cuisson selon la revendication 1, **caractérisé en ce que** la pièce profilée en plastique (2) porte des composants de plan de cuisson de l'inducteur (23).

3. Plan de cuisson selon la revendication 1 ou 2, **caractérisé en ce que** la pièce profilée en plastique (2) est raccordée à un cadre (4) du plan de cuisson.

4. Plan de cuisson selon l'une quelconque des revendications précédentes, **caractérisé en ce que** le boîtier (1) est formé comme la pièce profilée (2) en plastique en une seule pièce.

5. Plan de cuisson selon l'une quelconque des revendications précédentes, **caractérisé en ce que** la forme et/ou l'épaisseur de matériau de la pièce profilée (2) en plastique varie en fonction des besoins fonctionnels respectifs et qu'elle y est adaptée.

6. Plan de cuisson selon l'une quelconque des revendications précédentes, **caractérisé en ce qu'**au moins un élément fonctionnel (11, 19, 35, 47, 57) est formé en une seule pièce sur la pièce profilée (2) en plastique pour réduire les éléments de construction.

7. Plan de cuisson selon la revendication 6, **caractérisé en ce que** l'élément fonctionnel (35) est raccordé en une seule pièce à la pièce profilée (2) en plastique par un point de séparation théorique (37).

8. Plan de cuisson selon la revendication 7, **caractérisé en ce qu'**après une séparation de l'élément fonctionnel (35) au point de séparation théorique (37), l'élément fonctionnel (35) est maintenu, de préférence serré et/ou vissé, comme élément séparé sur le boîtier (1) conformément à l'utilisation.

9. Plan de cuisson selon l'une quelconque des revendications 6 à 8, **caractérisé en ce que** l'élément fonctionnel (19, 47) est formé comme un élément d'encliquetage, au moyen duquel au moins un composant de plan de cuisson, par exemple un support d'inducteur (21), un ventilateur de refroidissement (55) ou un dispositif de commande électronique (43), est fixé au boîtier (1) de manière amovible.

10. Plan de cuisson selon la revendication 9, **caractérisé en ce que** l'élément d'encliquetage (19, 47) présente une inclinaison d'entrée (34) le long de laquelle le composant de plan de cuisson est guidé dans un raccordement à encliquetage avec l'élément d'encliquetage.

11. Plan de cuisson selon l'une des revendications 9 ou 10, **caractérisé en ce que** l'élément d'encliquetage (19, 47, 59, 65, 66, 67, 68) est raccordé au boîtier (1) à l'aide d'une nervure de raccordement (30) élastique.

12. Plan de cuisson selon l'une quelconque des revendications 9 à 11, **caractérisé en ce qu'**une butée latérale (33) est formée sur l'élément d'encliquetage (19, 47), laquelle vient buter contre le support d'inducteur (21) pour le maintien stationnaire du support d'inducteur (21) parallèlement à la plaque de plan de cuisson (7).

13. Plan de cuisson selon l'une quelconque des revendications 9 à 12, **caractérisé en ce que** l'élément d'encliquetage (19, 47) présente une butée en hauteur (31), au moyen de laquelle est définie la position en hauteur du composant de plan de cuisson dans le boîtier (1).

14. Plan de cuisson selon la revendication 13, **caractérisé en ce qu'**un ressort de pression (29) est associé à l'élément d'encliquetage (19) et presse le support d'inducteur (21) contre la butée en hauteur (31) avec une force de ressort orientée vers la plaque de plan de cuisson (7).

15. Plan de cuisson selon la revendication 14, **caractérisé en ce que**, lorsque la plaque de plan de cuisson (7) est démontée, le support d'inducteur (21) est pressé par le ressort de pression (29) contre la butée en hauteur (31) dans une position de montage (I).

16. Plan de cuisson selon l'une des revendications 14 ou 15, **caractérisé en ce que**, lorsque la plaque de plan de cuisson (7) est monté, la plaque de plan de cuisson (7) presse le support d'inducteur (21) dans une position de fonctionnement (II) en dessous de la position de montage (I).

17. Plan de cuisson selon l'une quelconque des revendications 12 à 16, **caractérisé en ce que** la butée latérale (33) de l'élément d'encliquetage (19) guide le support d'inducteur (21) verticalement lors du déplacement entre la position de montage (I) et la position de fonctionnement (II) resp. lors du montage ou du démontage.

18. Plan de cuisson selon l'une quelconque des revendications 6 à 17, **caractérisé en ce que** l'élément fonctionnel est formé comme un élément de butée (11) pour loger le plan de cuisson dans une découpe de plan de travail.

19. Plan de cuisson selon l'une quelconque des revendications 6 à 17, **caractérisé en ce que** l'élément fonctionnel est formé comme une paroi de guidage d'air (57) pour un courant d'air de refroidissement.

20. Plan de cuisson selon l'une quelconque des revendications 6 à 17, **caractérisé en ce que** l'élément fonctionnel est conçu comme une décharge de traction (60, 61, 62) pour des câbles (41, 42).
